# EUROPÄISCHE PATENTSCHRIFT

(11) **EP 0 053 274 B1**
(45) Veröffentlichungstag und Bekanntmachung des Hinweises auf die Patenterteilung: **27.12.1984**
(21) Anmeldenummer: 81108912.7
(22) Anmeldetag: 26.10.1981
(51) Int. Cl.: B22D 11/126, B23D 1/22, B21B 45/04, B21J 7/14, B23P 23/04, B24B 27/00

(54) **Verfahren und Vorrichtung zum kontinuierlichen mechanischen Abtragen von Material von Strangguss-Oberflächen**
Method of and installation for the continuous mechanical removal of material form casting strand surfaces
Procédé et dispositif pour enlever continuellement du matériau de surfaces de coulée continue par moyen mécanique

(30) Priorität: 28.11.1980 DE 3044832
(43) Veröffentlichungstag der Anmeldung: 09.06.1982
(73) Patentinhaber: SIEMAG TRANSPLAN GMBH, 57250 Netphen (DE)
(72) Erfinder: Ganseuer, Horst, D-5910 Kreuztal-Eichen (DE); Kolbe, Claus Gunther, D-5902 Netphen 3 (DE)
(74) Vertreter: Hemmerich, Friedrich Werner

## Beschreibung

Die Erfindung betrifft ein Verfahren und eine Vorrichtung zum kontinuierlichen mechanischen Abtragen von Material von Strangguss-Oberflächen im heissen Zustand, bei welchem der heisse Strang vor dem Querteilen mit zwischen den Strangkanten hin- und herfahrenden spanabhebenden Werkzeugen, z.B. Schleifscheiben, Hobelmessern oder Fräswerkzeugen, gleichzeitig auf sich gegenüberliegenden Seiten, beispielsweise auf der Ober- und der Unterseite, bearbeitet wird.

Angestrebt wird nach der Erfindung die Schaffung einwandfreier Strangoberflächen auch an dem zuvor mit Fehlerstellen behafteten Strangbereich, und zwar unabhängig davon, ob der Gussstrang einen quadratischen bzw. annähernd quadratischen Knüppelquerschnitt oder aber einen verhältnismässig flachen und breiten Brammenquerschnitt aufweist. Zudem soll die Oberflächenbeschaffenheit des Gussstranges in den zuvor mit Fehlerstellen behafteten Bereichen mit möglichst geringem Materialabtrag verbessert werden.

Durch die GB-A-12 18 929 (A- DE-A-1652671) sind bereits ein Verfahren und eine Vorrichtung zum kontinuierlichen Oberflächenschälen von Stranggussknüppeln bei Warmformgebungstemperatur bekannt, welches bzw. welche mit jeweils paarweise an diametral gegenüberliegenden Seiten des Knüppels angeordneten Gegendruckrollen und einem in Strang-Bewegungsrichtung hin-und herbewegbaren Schälwerkzeug arbeitet. Hierbei ist es jedoch notwendig, dass der Knüppel durch mindestens ein Paar hinter oder vor den Schälwerkzeugen angeordneter Druckrollen an den Schälwerkzeugen vorbeigezogen bzw. vorbeigedrückt wird, deren Synchronisation mit den Förderrollen für den Stranggussknüppel, bedingt durch die von den Schälwerkzeugen auf den Strang ausgeübte Presswirkung, beträchtliche Schwierigkeiten bereitet. Ausserdem entsteht durch die oszillierende Hin- und Herbewegung der Schälwerkzeuge auf einer bogenförmigen Bahn ein wellenförmiges Oberflächenprofil am Gussstrang, das nicht nur dessen Oberflächenbeschaffenheit beeinträchtigt, sondern auch zu einem unerwünscht hohen Materialabtrag führt.

Zur Vermeidung der sich durch diese bekannte Verfahrensart sowie beim Einsatz der bekannten Schälvorrichtung ergebenden Nachteile wird nach einer älteren, aber nicht vorveröffentlichten Verfahrensart der heisse Strang vor dem Querteilen mit zwischen den Strangkanten hin- und herfahrenden Schleifscheiben gleichzeitig auf der Ober-und der Unterseite geschliffen, und zwar unter Benutzung einer Schleifvorrichtung, die mindestens je eine über bzw. unter dem Strang zwischen dessen Kanten hin- und herfahrbare Schleifscheibe aufweist.

Bei der zur Durchführung der älteren Verfahrensart zum Einsatz gelangenden Schleifvorrichtung ist dabei die Achse der Schleifscheibe mit einem von 90° zu ihrer Verfahrrichtung abweichenden Winkel derart gestellt, dass abgetragenes Material immer auf noch nicht geschliffene Oberflächenabschnitte des Stranges geschleudert wird.

Unter Praxisbedingungen durchgeführte Versuche nach der älteren Verfahrensart unter Benutzung der vorgeschlagenen Schleifvorrichtungen haben jedoch gezeigt, dass auch hier durch die aus dem Verfahren und der Vorrichtung nach der GB-A-12 18 929 resultierenden Nachteile bzw. Unzulänglichkeiten noch nicht in optimaler Weise ausgeräumt werden können.

Ziel der Erfindung ist es daher, eine Verfahrensart anzugeben und eine Vorrichtung zu deren Durchführung zu schaffen, die unter geringstmöglichem Materialabtrag von den Stranguss-Oberflächen über die gesamte Bearbeitungsbreite eine optimale Oberflächenqualität gewährleistet und dabei eine für die Weiterverarbeitung, und zwar insbesondere ein nachfolgendes Auswalzen, günstige Gestalt der vom Materialabtrag betroffenen Oberflächenbereiche herbeiführt.

Die Verfahrenstechnische Lösung dieser Aufgabe beruht erfindungsgemäss darauf, dass der Abtragvorgang jeweils auf in Strang-Bewegungsrichtung schräg verlaufenden, abwechselnd nach rechts und links geneigten Bahnen ausgeführt wird und dabei der Abtragvorgang in Abhängigkeit von auftretenden Oberflächenfehlern intensiviert wird.

Die besonderen Vorteile dieser Verfahrensart liegen darin, dass jeweils nur in denjenigen Bereichen der Strangguss-Oberflächen eine erhöhte Materialabtragung stattfindet, die mit Fehlerstellen behaftet sind, und dass trotz kontinuierlicher Vorschubbewegung des Gussstranges die Bearbeitungsbereiche über die gesamte Bearbeitungsbreite eine im wesentlichen rechteckige Begrenzung erhalten.

Voraussetzung für die Durchführung eines kontinuierlichen Abtragvorganges ist lediglich, dass die schrägverlaufenden, abwechselnd nach rechts und links geneigten Bahnen in Strang-Bewegungsrichtung vom Abtragwerkzeug so aufgefahren werden, dass beim Hergang des Abtragwerkzeugs der Abtragvorgang an der Oberfläche des bewegten Stranges jeweils dort wieder angesetzt, wo zuvor der Abtragvorgang beim Hingang beendet wurde. Es kommt nämlich im Zusammenhang mit der Abtragsbearbeitung der Strangguss-Oberfläche praktisch nur darauf an, dass darin keine unbearbeiteten Flächenbereiche stehen bleiben.

Als zweckmässig hat es sich nach der Erfindung erwiesen, wenn die Stangguss-Oberflächen in ihrer Strang-Bewegungsrichtung ständig auf Fehlerquellen abgetastet werden und der Abtragvorgang durch auftretende Fehlersignale intensiviert wird.

Besonders vorteilhafte Arbeitsergebnisse werden erfindungsgemäss dadurch erzielt, dass der Abtragvorgang auf einer quer zur Strang-Bewegungsrichtung liegenden, geschlossenen Kreuzschleifenbahn bewirkt und dabei die Kreuzschleifenbahn mit ihren bogenförmigen Bahnabschnitten über die Strangkanten hinaus geführt wird. Bei dieser Verfahrensart hat es sich weiterhin als empfehlenswert erwiesen, dass die Neigungsverstellung für die Bahnen in den bogenförmigen Bahnabschnitten der Kreuzschleifenbahn beschleunigt sowie in zur Strang-Bewegungsrichtung entgegengesetzter Richtung durchgeführt wird. Auf diese Art und Weise ist eine optimale Anpassung des Abtragvorgangs auch an unterschiedliche Vorschubgeschwindigkeiten des Stranges erreichbar.

Eine weitere wichtige Verfahrenstechnik liegt nach der Erfindung darin, dass die Kreuzschleifenbahn des Abtragvorganges aus einer abwechselnd in und entgegen der Strang-Bewegungsrichtung durchgeführten Schwenkbewegung des Werkzeugträgers abgeleitet wird.

Eine erfindungsgemässe Vorrichtung zum kontinuierlichen mechanischen Abtragen von Material von Strangguss-Oberflächen im heissen Zustand, bei welchem der heisse Strang vor dem Querteilen der Einwirkung von zwischen den Strangkanten hin- und herfahrenden spanabhebenden Werkzeugen, z.B. Schleifscheiben, Hobelmessern oder Fräswerkzeugen, ausgesetzt ist, zeichnet sich dadurch aus, dass die spanabhebenden Werkzeuge auf einem Vorschubschlitten sitzen, der längs einer in Strang-Bewegungsrichtung geneigten und in ihrer Neigungsrichtung umkehrbaren Bewegungsbahn hin- und herfahrbar ist, dass den spanabhebenden Werkzeugen ein Fehlersuchgerät, z.B. ein Detektor oder Videogerät, vorgeordnet ist und dass über das Fehlersuchgerät die Anstellbewegungen der spanabhebenden Werkzeuge in Abhängigkeit von Fehlersignalen gegen die Oberfläche des Stranges einstellbar sind.

Eine erfindungsgemässe Ausgestaltung dieser Vorrichtung besteht auch darin, dass die Bewegungsbahn für den Vorschubschlitten oder -wagen sich über die Strangkanten hinaus erstreckt und jeweils bei ausserhalb der Strangkanten befindlichen Werkzeugen in der Neigungsrichtung umkehrbar ist. In vielen Fällen kann es sich auch als vorteilhaft erweisen, wenn erfindungsgemäss die auf sich gegenüberliegenden Seiten des Stranges angeordneten Werkzeuge in Strang-Bewegungsrichtung gegeneinander versetzt angeordnet sind. Wenn dann der Gussstrang über einen Transportrollgang läuft, besteht nach der Erfindung die vorteilhafte Möglichkeit, dass das der Strang-Oberseite zugeordnete Werkzeug oberhalb einer Rollgangsrolle liegt, während das der Strang-Unterseite zugeordnete Werkzeug zwischen zwei Rollgangsrollen angeordnet ist. Gegen die Wirkung des die Strang-Oberseite bearbeitenden Werkzeuges wird dann der Gussstrang sicher durch die Rollgangsrolle abgestützt, während er dem gegen die Strang-Unterseite wirkenden Werkzeug sein Eigengewicht entgegensetzt.

Für die bauliche Ausgestaltung einer erfindungsgemässen Abtragvorrichtung hat es sich bewährt, dass die Werkzeuge am freien Ende von Schwenkarmen zu lagern, die von einem Kreuzschlitten getragen sind, dessen einer Schlittenteil quer zur Strang-Bewegungsrichtung mit konstanter Geschwindigkeit hin- und herbewegbar ist, während der andere Schlittenteil parallel zur Strang-Bewegungsrichtung beim Hingang mit kleinerer Geschwindigkeit läuft als beim Rückgang, und dass die Antriebe beider Schlittenteile miteinander getrieblich verbunden sind.

Durch diesen Aufbau einer erfindungsgemässen Abtragvorrichtung lassen sich die das Abfahren einer geschlossenen Kreuzschleifenbahn bewirkenden Antriebe für die beiden Schlittenteile des Kreuzschlittens besonders günstig gestalten, weil nämlich der den quer zur Strang-Bewegungsrichtung fahrenden Schlittenteil betätigende Antriebsteil für konstante Antriebsgeschwindigkeit bei der Hin- und Herbewegung ausgelegt werden kann, während lediglich der Antriebsteil für den parallel zur Strang-Bewegungsrichtung verfahrbaren Schlittenteil so ausgelegt werden muss, dass er beim Hingang eine geringere Antriebsgeschwindigkeit als beim Rückgang hervorbringt. Hierzu eignet sich beispielsweise eine Kombination von umlaufender und schwingender Kurbelschleife.

Eine weitere erfindungsgemässe Ausgestaltung der Abtragvorrichtung ist dadurch erreichbar, dass der eine Schlittenteil ein Rahmen ist, in dem die Schwenkarme über Kraftantriebe einzeln anstellbar aufgehängt sind, während der andere Schlittenteil aus einem torartigen Ständer besteht, der mindestens eine quer verlaufende Führungstraverse trägt, an der der eine Schlittenteil aufgehängt ist.

Eine andere Bauart einer erfindungsgemässen Abtragvorrichtung zeichnet sich dadurch aus, dass die Werkzeuge am freien Ende von Schwenkarmen lagern, die einerseits um horizontale Achsen über Kraftantriebe einzeln anstellbar aufgehängt sind und andererseits um eine mit seitlichem Abstand ausserhalb des Strang-Durchlaufbereiches liegende Vertikalachse abwechselnd in und entgegen der Strang-Bewegungsrichtung schwenkbeweglich sind. Hierbei ist es nach der Erfindung bedeutsam, dass die Schwenkarme in einem Rahmen aufgehängt sind, der in einem um die Vertikalachse drehbaren, torartigen Ständer an mindestens einer quer verlaufenden Führungstraverse verfahrbar sitzt.

Eine erfindungsgemässe Abtragvorrichtung kann aber auch so aufgebaut sein, dass zwei gleichartige, mit Werkzeugen bestückte Schwenkarmpaare im Abstand hintereinander vorgesehen sind. Hierbei ist es auch möglich, dass zwei mit Werkzeugen bestückte Schwenkarmpaare in zwei zueinander zum Strangquerschnitt winkelversetzten Lagen vorgesehen und gleichzeitig auf die Strangguss-Oberflächen ansetzbar sind.

Erfindungsgemäss ist es auch möglich, dass die auf sich gegenüberliegenden Seiten des Stranges angeordneten Werkzeuge an baulich und/oder antriebsmässig voneinander getrennten Trag- und Führungsorganen aufgehängt sind. Hierbei kann es sich als wichtig erweisen, dass die Tragorgane aus quer zur Strang-Bewegungsrichtung gerichteten Schienenbahnen bestehen, während die Führungsorgane von an den Schienenbahnen beweglichen Laufwagen gebildet sind, deren jeder einen um eine Vertikalachse drehbaren Lagerbock hält, in dem ein an seinem freien Ende das Werkzeug lagernder Schwenkarm um eine horizontale Achse anstellbar aufgehängt ist.

Da zur Schaffung einwandfreier Arbeitsergebnisse die Vorschubgeschwindigkeit der Werkzeuge jeweils einer von der Transportgeschwindigkeit des Gussstranges und seiner Bearbeitungsbreite abhängigen Funktion entsprechen muss, ist es nach der Erfindung in jedem Falle wichtig, dass die Neigungsrichtung für die Hin- und Herbewegung der Werkzeuge beschleunigt umgekehrt wird, wenn sich diese ausserhalb der Strangkanten befinden.

Weitere Merkmale und Vorteile der Erfindung werden nachfolgend anhand der in der Zeichnung dargestellten Ausführungsbeispiele ausführlich erläutert. Hierbei zeigt
Figur 1 in schematisch vereinfachter Seitenansicht die Zuordnung einer erfindungsgemässen Abtragvorrichtung zu einer Stranggiessanlage,
Figur 2 in schematisch vereinfachter Draufsichtdarstellung das Wirkprinzip einer erfindungsgemässen Abtragvorrichtung an einem Stahlgussstrang,
Figur 3 ebenfalls in schematischer Draufsichtdarstellung das mit dem Abtragverfahren gemäss Fig. 2 erzielbare Arbeitsergebnis an einem Stahlgussstrang,
Figur 4 in Pfeilrichtung IV der Fig. 3 gesehen das mit dem Abtragverfahren nach Fig. 2 erzielbare Arbeitsergebnis an einem Stahlgussstrang,
Fig. 5 in Seitenansicht eine bevorzugte Ausführungsform einer erfindungsgemässen Abtragvorrichtung,
Fig. 6 die Abtragvorrichtung nach Fig. 5 in der Draufsicht,
Fig. 7 eine andere Ausführungsform einer erfindungsgemässen Abtragvorrichtung in Seitenansicht,
Fig. 8 die Abtragvorrichtung nach Fig. 7 in der Draufsicht,
Figur 9 in räumlicher Prinzipdarstellung die Zuordnung zweier um 90° zueinander winkelversetzt arbeitender Abtragvorrichtungen nach den Fig. 7 und 8 zu einem Stahlgussstrang zur gleichzeitigen Bearbeitung aller vier Strang-Oberflächen,
Figur 10 in Seitenansicht eine weitere Ausführungsform einer erfindungsgemässsen Abtragvorrichtung,
Figur 11 die Abtragvorrichtung nach Fig. 10 in der Draufsicht und
Figur 12 die Abtragvorrichtung nach den Fig. 10 und 11 in Pfeilrichtung XII der Fig. 10 gesehen.

Aus Fig. 1 ist ein bogenförmig aus einer üblichen Stranggiessanlage auslaufender StahlgussStrang 1 ersichtlich, der unmittelbar nach dem Übergang in die waagerechte Transportlage einen sogenannten Richttreiber 2 durchläuft, bevor er kontinuierlich auf einen Transportrollgang 3 weitergefördert wird.

Die Bewegung des Strangs 1 über den Transportrollgang 3 wird mit Hilfe von Treibern 4' und 4" mit einer Geschwindigkeit bewirkt, die auf seine Auslaufgeschwindigkeit aus der Stranggiessanlage abgestimmt ist.

Die seitliche Führung des Strangs 1 wird im Bereich zwischen den beiden Treibern 4' und 4" durch Führungsrollen 5' und 5" gewährleistet.

Hinter dem letzten Treiber 4" und oberhalb des Transportrollgangs 3 ist eine Trennmaschine, beispielsweise in Form einer Brennschneidemaschine, vorgesehen, die eine Unterteilung des kontinuierlich bewegten Strangs 1 in einzelne Strangabschnitte 7 bestimmbarer Länge bewirkt, welche dann auf dem Abtransportrollgang 8 weiter gefördert werden.

Im Bereich des Zutransportrollgangs 3 ist, beispielsweise vor dem ersten Treiber 4', ein Fehlersuchgerät 9, beispielsweise ein Detektor, vorgesehen, welches bzw. welcher die Oberflächen des Stranges 1 auf Fehlerstellen abtastet.

Zwischen den beiden Treibern 4' und 4" ist in den Transportrollgang 3 eine Abtragvorrichtung 10, beispielsweise in Form einer Schleifmaschine, eingebaut, die in Abhängigkeit vom Fehlersuchgerät so gesteuert wird, dass sie neben einer einstellbaren konstanten Bearbeitungstiefe jeweils auf die mit Fehlerstellen behafteten Oberflächenbereiche des Strangs 1 mit erhöhter Bearbeitungstiefe zur Einwirkung gebracht wird und diese durch Ausschleifen beseitigt.

Beim Ausführungsbeispiel nach Fig. 1 besteht das Fehlersuchgerät 9 aus zwei Komponenten 9' und 9", von denen die eine der Oberseite des Strangs 1 und die andere der Unterseite desselben zugeordnet ist. Auch die Abtragvorrichtung 10 hat zwei Komponenten, von denen die eine auf die Oberseite und die andere auf die Unterseite des Strangs 1 einwirken kann. Die obere Komponente 10' der, beispielsweise aus einer Schleifmaschine bestehenden, Abtragvorrichtung 10 ist dabei so vorgesehen, dass sie unmittelbar oberhalb einer Rolle des Zutransportrollgangs 3 auf den Strang 1 einwirkt, wobei dieser ein der Anstellkraft der Komponente 10' entgegenwirkendes Widerlager an der Rollgangsrolle findet. Die der Unterseite des Strangs 1 zugeordnete Komponente 10" der, beispielsweise von einer Schleifmaschine gebildeten, Abtragvorrichtung 10 ist hingegen im Bereich zwischen zwei aufeinanderfolgenden Rollen des Zutransportrollgangs 3 vorgesehen, wobei ihrer Anstellkraft das Eigengewicht des Strangs 1 entgegenwirkt.

Das Fehlersuchgerät 9 tastet die Oberfläche des in kontinuierlicher Bewegung befindlichen Strangs 1 ab und löst dabei Anstellbewegungen der Abtragsvorrichtung 10 gegen die Oberflächen des Strangs 1 so aus, dass ein erhöhter Materialabtrag nur in denjenigen Längenbereichen desselben stattfindet, die tatsächlich mit Fehlerstellen behaftet sind. Hierzu kann eine von der Transportgeschwindigkeit des Strangs 1 beeinflusste Verzögerungssteuerung benutzt werden.

In Fig. 2 der Zeichnung ist die Strang-Bewegungsrichtung durch den Pfeil 11 gekennzeichnet. Der Strang 1 weist dort zwischen seinen beiden Längskanten die Bearbeitungsbreite 12 auf, während er in einer bestimmten Zeiteinheit den durch die Transportgeschwindigkeit bestimmten Transportweg 13 durchläuft.

Wird die Material-Abtragvorrichtung 10 bzw. eine ihrer beiden Komponenten 10' und 10" in Betrieb gesetzt, dann durchläuft sie relativ zum Strang 1 die in Fig. 2 angedeutete Bewegungsbahn 14, welche die Form einer geschlossenen und im wesentlichen quer zur Strang-Bewegungsrichtung 11 gerichteten Kreuzschleife hat.

Diese Kreuzschleifen-Bewegungsbahn 14 weist zwei gerade Bahnabschnitte 14' und 14" auf, von denen sich der Bahnabschnitt 14' zwischen den Punkten 15' und 16' mit einer Bahnneigung von rechts nach links erstreckt, während der Bahnabschnitt 14" zwischen den Punkten 15" und 16" von links nach rechts geneigt verläuft.

Die beiden Bahnabschnitte 14' und 14" sind zwischen den Punkten 16' und 15" durch einen gekrümmten Bahnabschnitt 17' miteinander verbunden, während sie zwischen den Punkten 16" und 15' durch einen entsprechend gekrümmten Bahnabschnitt 17" in Verbindung stehen.

Die Bahnpunkte 15', 15" und 16', 16" der Kreuzschleifen-Bewegungsbahn 14 decken sich etwa mit den Längskanten des Strangs 1, so dass die gekrümmten Bahnabschnitte 17' und 17" sich jeweils mit ihrer gesamten Breite 18' bzw. 18" und ihrer gesamten Höhe 19' bzw. 19" ausserhalb der Breite 12 des Stangs 1 befinden.

Die Bewegungsrichtung der Material-Abtragvorrichtung 10 längs der Kreuzschleifen-Bewegungsbahn 14 ist durch die eingezeichneten Richtungspfeile angedeutet. Dabei wird deutlich, dass ihre Bewegungsrichtung über die geraden Bahnabschnitte 14' und 14" jeweils eine Komponente in Strang-Bewegungsrichtung 11 hat, während sich ihre Bewegungsrichtung über die gekrümmtn Bahnabschnitte umkehrt, somit also eine Komponente entgegengesezt zur Strang-Bewegungsrichtung 11 aufweist.

Aus Fig. 2 ist auch noch erkennbar, dass der Abstand zwischen den Bahnpunkten 15' und 16" bzw. 15" und 16' etwa gleich dem Transportweg 13 des Strangs 1 in der Zeiteinheit ist, d.h. die Material-Abtragvorrichtung 10 durchläuft den geraden Bahnabschnitt 14' zwischen den Bahnpunkten 15' und 16' sowie den geraden Bahnabschnitt 14" zwischen den Bahnpunkten 15" und 16" jeweils in der gleichen Zeiteinheit wie der Transportweg 13, des Stangs 1. Folglich wird durch die auf die Oberseite und/oder Unterseite des Strangs 1 einwirkende Material-Abtragvorrichtung 10 in der Zeiteinheit eine Bearbeitungsfläche erzeugt, die sich quer zur Strang-Bewegungsrichtung 11 über die gesamte Breite 12 des Strangs 1 erstreckt und eine rechteckige Umrissform hat.

In Fig. 3 ist ein Strang 1 gezeigt, welcher mit mehreren in Strang-Bewegungsrichtung 11 aufeinanderfolgenden Bearbeitungsflächen 20', 20^{II}, 20"', 20^{lV} und 20^{v} versehen ist. Dabei wurden die Bearbeitungsflächen 20', 20^{III} und 20^{v} jeweils während eines Hingangs der Material-Abtragvorrichtung 10, also während der Bewegung derselben längs des Bahnabschnitts 14', erzeugt, während die Bearbeitungsflächen 20", 20^{lV} jeweils bei einem Rückgang der Material-Abtragvorrichtung10, also bei deren Bewegung über den Bahnabschnitt 14", gebildet worden sind.

Damit durch die Abtragvorgänge an den Oberflächen des Strangs 1 eine einwandfreie ebene Flächenbildung stattfindet, ist, wie die Fig. 3 und 4 erkennen lassen, Vorsorge getroffen, dass sich aufeinanderfolgende Bearbeitungsbereiche 20', 20" .... 20^{v}, jeweils an ihren Rändern streifenförmig überlappen, so dass zwischen aufeinanderfolgenden Bearbeitungsbereichen keine Flächen- überhöhungen stehen bleiben können.

In den Fig. 5 und 6 ist eine bevorzugte Ausführungsform einer Vorrichtung 21 zum kontinuierlichen mechanischen Abtragen von Material von Strangguss-Oberflächen dargestellt. Bei ihr bestehen die den Materialabtrag an den Oberflächen des Strangs 1 bewirkenden Werkzeuge aus drehangetriebenen Schleifscheiben 22',22", von denen jede an einem um eine horizontale Achse 23' bzw. 23" beweglich aufgehängten Schwenkarm 24' bzw. 24" gelagert ist. Die Achsen 23' und 23" sitzen dabei im Abstand übereinander in einem Rahmen 25, welcher einerseits die Antriebsmotoren 26' und 26" für die Schleifenscheiben 22' und 22" trägt, und an dem undererseits getrennt betätigbare Kraftantriebe 27', 27", beispielsweise Druckmittelzylinder, verankert sind, welche Anstellvorrichtungen für die Schleifscheiben 22' und 22" gegen den Strang 1 bilden.

Der Rahmen 25 ist über einen Wagen oder Schlitten 28 an einer Führungstraverse 29 aufgehängt, die sich quer zur Strang-Bewegungsrichtung 11 erstreckt und von einem torartigen Ständer 30 getragen wird, der beispielsweise mittels eines Schlittens 31 parallel zur Strang-Bewegungsrichtung 11 verschoben werden kann.

Aus Fig. 6 ist noch erkennbar, dass die Schleifscheiben 22' und 22" relativ zur Strang-Bewegungsrichtung 11 eine Neigungslage haben, die von 90° abweicht und beispielsweise 60° beträgt. Erkennbar ist aber auch, dass die obere Schleifscheibe 22' in einem Bereich oberhalb der Rollgangsrolle des Zutransportrollgangs 3 arbeitet, während die untere Schleifscheibe 22" sich im Bereich zwischen zwei aufeinanderfolgenden Rollgangsrollen befindet.

Die (nicht gezeigten) Antriebsvorrichtungen für die Querbewegung des Rahmens 25 im torartigen Ständer 30 und die Längsbewegung des torartigen Ständers auf dem Schlitten 31 sind so aufeinander abgestimmt und ausgelegt, dass die Schleifscheiben 22', 22" während eines vollständigen Arbeitszyklus eine Kreuzschleifen-Bewegungsbahn 14 gemäss Fig. 2 durchlaufen und dabei am kontinuierlich bewegten Strang 1 zwei aneinanderstossende bzw. sich teilweise überdekkende Bearbeitungsbereiche 20', 20" usw. gemäss den Fig. 3 und 4 erzeugen. Der torartige Ständer 30 und der darin aufgehängte Rahmen 25 arbeiten dabei nach Art eines Kreuzschlittens zusammen, derart, dass ihre sich überlagernden Verstellbewegungen miteinander die Kreuzschleifen-Bewegungsbahn 40 gemäss Fig. 2 erzeugen.

Für den Fall, dass auch eine Materialabtragung an den schmalen Kantenflächen des Strangs 1 vorgenommen werden soll, können gemäss Fig. 6 noch zwei zusätzliche Schleifenvorrichtungen 32', 32" vorgesehen werden, die relativ zur Transportebene des Strangs 1 so schräg gestellt sind, dass ihre an Schwenkarmen 33' bzw. 33" lagernden Schleifscheiben 34', 34" mit einer gegen die Horizontale geneigten Lge auf die schmalen Kantenflächen des Strangs 1 einwirken.

In den Fig. 7 und 8 der Zeichnung ist eine Abtragvorrichtung 35 dargestellt, welche gegenüber derjenigen nach den Fig. 5 und 6 einen vereinfachten Aufbau hat und die zum Bearbeiten von im Querschnitt quadratischen Stranggussknüppeln 36 zum Einsatz gebracht werden kann. Hierbei ist die Breite der Schleifscheiben 37' und 37" so bemessen, dass sie die gesamte Breite einer Knüppel-Seitenfläche überdecken und einfach dadurch, dass sie mit Hilfe ihrer Schwenkarme 38' und 38" gegen den Knüppel angestellt werden, eine Materialabtragung an diesem über seine ganze Breite bewirken. Der die Schwenkarme 38' und 38" um die horizontalen Achsen 39' und 39" lagernde sowie die Antriebsmotoren 40' und 40" für die Schleifscheiben 37', 37"tragende Rahmen 41 kann dabei stationär angeordnet werden, und zwar vorzugsweise derart, dass die Schwenkebene der Schwenkarme 38' und 38" eine gegen die Längsachse des Knüppels 36 spitzwinklig geneigte Lage hat.

Aus Fig. 9 ist schliesslich noch ersichtlich, dass auch die Möglichkeit besteht, zwei Abtragvorrichtungen 35 der in den Fig. 7 und 8 gezeigten Bauart relativ zueinander so anzuordnen, dass gleichzeitg auf alle vier Seitenflächen des Stranggussknüppels 36 Schleifscheiben 37' und 37" bzw. 37' und 37" zur Einwirkung kommen.

Es sei noch darauf hingewiesen, dass es auch im Rahmen der Erfindung liegt, mehrere Material-Abtragvorrichtungen, beispielsweise in der aus den Fig. 5 und 6 ersichtlichen Bauart, in Strang- Bewegungsrichtung 11 hintereinander anzuordnen, und zwar in solcher Art, dass diese entweder abwechselnd betrieben werden können oder aber auch gleichzeitig einsetzbar sind. Letzteres könnte sich besonders dann als wichtig erweisen, wenn die Transportgeschwindigkeit des Strangs 1 im Vergleich zur Arbeitsgeschwindigkeit der Abtragvorrichtung verhältnismässig gross ist und diese dann in der Zeiteinheit nur einen Teil der gesamten Breite des Strangs 1 überfahren kann. Beide Abtragvorrichtungen übernehmen dann jeweils nur die Bearbeitung der halben Breite des Strangs 1 und werden so aufeinander abgestimmt gesteuert, dass sie gemeinsam jeweils einen rechteckigen Bearbeitungsbereich über die Gesamtbreite bestreichen.

Die in den Fig. 5 und 6 dargestellte Vorrichtung 21 zum kontinuierlichen mechanischen Abtragen von Material von Strangguss-Oberflächen kann auch so ausgebildet werden, dass der torartige Ständer 30 um eine Vertikalachse 30'-30' verdrehbar auf einer kreisförmigen Führungsbahn 30" ruht. Während der Querbewegung der die Schleifscheiben 22' und 22" tragenden Schwenkarme 24' und 24" mittels des Rahmens 25 wird dann der torartige Ständer 30 um die Vertikalachse 30'-30' innerhalb eines vorgegebenen, jeweils von der Breite 12 des zu bearbeitenden Strangs 1 abhängigen, Winkelbereichs hin- und hergedreht und damit ein Bewegungsablauf erzeugt, der demjenigen ähnlich ist, welcher sich bei Benutzung des parallel zur Strang-Bewegungsrichtung 11 verschiebbaren Schlittens 31 ergibt. Ein Unterschied im Bewegungsablauf ergibt sich bei der Abtragvorrichtung 21 mit um die Vertikalachse 30'-30' verdrehbarem, torartigem Ständer 30 gegenüber einem solchen mit mittels eines Schlittens 31 verfahrbaren Ständers 30 lediglich insofern, als die von den Schwenkarmen 24', 24" getragenen Schleifscheiben 22' und 22" fortwährend ihre Winkellage relativ zur Strangbewegungsrichtung 11 verändern.

Vorteilhaft bei einer Abtragvorrichtung 21 mit um die Vertikalachse 30'-30' verdrehbarem Ständer 30 ist jedoch deren vereinfachter Aufbau, weil eine parallel zur Strang-Bewegungsrichtung 11 verlaufende Führungsbahn, wie sie für den Schlitten 31 benötigt wird, eingespart werden kann.

In den Fig. 10 bis 12 der Zeichnung ist eine Material-Abtragvorrichtung 51 gezeigt, bei der die den Materialabtrag an den Oberflächen des Strangs 1 bewirkenden Werkzeuge wiederum aus drehangetriebenen Schleifscheiben 52' und 52" bestehen, von denen jede an einem um eine horizontale Achse 53' bzw. 53" beweglich aufgehängten Schwenkarm 54' bzw. 54" gelagert ist. Jede der Achsen 53' und 53" sitzt hierbei in einem Lagerbock 55' bzw. 55", welcher auch den Antriebsmotor 56' bzw. 56" für die Schleifscheiben 52' bzw. 52" trägt und an dem ferner auch die getrennt betätigbaren Kraftantriebe 57' bzw. 57", bspw. Druckmittelzylinder, verankert sind, welche als Anstellvorrichtungen für die Schleifscheiben 52' und 52" gegen den Strang 1 dienen.

Der Lagerbock 55' ist an einem Wagen 58 aufgehängt, der auf einer ortsfesten Schienenbahn 59' läuft, die sich quer zur Strang-Bewegungsrichtung 11 erstreckt. Dabei ist der Lagerbock 55' um eine vertikale Achse 60' winkelverdrehbar zum Wagen 58' gehalten.

Der Lagerbock 55" ruht auf einem Wagen 58", der ebenfalls auf einer quer zur Strang-Bewegungsrichtung 11 gerichteten Schienenbahn 59" läuft, wobei auch der Lagerbock 55" um eine vertikale Achse 60" winkelverdrehbar auf dem Wagen 58" gehalten ist.

Die Schienenbahn 59' und der an dieser quer verfahrbar aufgehängte Teil 51' der Abtragvorrichtung 51 befindet sich insgesamt oberhalb der Transportebene des Strangs 1, während die Schienenbahn 59" und der auf dieser ruhende Teil 51" der Abtragvorrichtung sich unterhalb dieser Transportebene befindet. Die beiden Teile 51' und 51" der Abtragvorrichtung 51 machen einen voneinander unabhängigen Betrieb möglich. Sie können jedoch im Bedarfsfall auch gleichzeitig und gegebenenfalls in ihrem Betriebsablauf synchron zum Einsatz gebracht werden.

Die Arbeitsweise der Abtragvorrichtung 51 nach den Fig. 10 bis 12 ist an sich die gleiche wie diejenige der Abtragvorrichtung 21 nach den Fig. 5 und 6, deren torartiger Ständer 30 um die Vertikalachse 30'-30' winkelverdrehbar angeordnet ist.

Auch bei der Ausführungsform nach den Fig. 10 bis 12 ist es durchaus denkbar, mehrere Materialabtragvorrichtungen 51 in Strang-Bewegungsrichtung 11 hintereinander so anzuordnen, dass diese entweder abwechselnd betrieben werden können oder aber auch gleichzeitig einsetzbar sind.

## Patentansprüche

1. Verfahren zum kontinuierlichen mechanischen Abtragen von Material von Strangguss-Oberflächen im heissen Zustand, bei welchem der heisse Strang (1) vor dem Querteilen (6) mit zwischen den Strangkanten hin- und herfahrenden, spanabhebenden Werkzeugen (10), z.B. Schleifscheiben (10', 10"), Hobelmessern oder Fräserwerkzeugen, gleichzeitig auf sich gegenüberliegenden Seiten, beispielsweise auf der Ober- und der Unterseite, bearbeitet wird, dadurch gekennzeichnet, dass der Abtragvorgang jeweils auf in Strang-Bewegungsrichtung (11) schräg verlaufenden, abwechselnd nach rechts und links geneigten Bahnen (14', 14") ausgeführt wird, und dabei der Abtragvorgang (10, 10', 10") in Abhängigkeit von auftretenden Oberflächenfehlern intensiviert wird.

2. Verfahren nach Anspruch 1, dadurch gekennzeichnet, dass die Strangguss- Oberflächen in ihrer Strang-Bewegungsrichtung (11) ständig auf Fehlerstellen abgetastet werden (9, 9', 9") und der Abtragvorgang (10, 10', 10") durch auftretende Fehlersignale intensiviert wird.

3. Verfahren nach einem der Ansprüche 1 und 2, dadurch gekennzeichnet, dass der Abtragvorgang (10, 10', 10") auf einer quer zur Strang-Bewegungsrichtung (11) liegenden geschlossenen Kreuzschleifenbahn bewirkt und dabei die Kreuzschleifenbahn (14) mit ihren bogenförmigen Bahnabschnitten (17', 17") über die Strangkanten hinausgeführt wird (18', 18"; 19', 10").

4. Verfahren nach einem der Ansprüche 1 und 2, dadurch gekennzeichnet, dass die Neigungsverstellung für die Bahnen (14', 14") in den bogenförmigen Bahnabschnitten (17', 17") der Kreuzschleifenbahn (14) beschleunigt sowie in zur Strang- Bewegungsrichtung (11) entgegengesetzter Richtung durchgeführt wird.

5. Verfahren nach einem der Ansprüche 1 bis 4, dadurch gekennzeichnet, dass die Kreuzschleifenbahn (14) des Abtragvorgangs (10, 10', 10") aus einer abwechselnd in und entgegen der Strang- Bewegungsrichtung (11) durchgeführten Schwenkbewegung des Werkzeugträgers abgeleitet wird.

6. Vorrichtung zum kontinuierlichen mechanischen Abtragen von Material von Strangguss-Oberflächen im heissen Zustand, bei welcher der heisse Strang (1) vor dem Querteilen (6) der Einwirkung von zwischen den Strangkanten hin- und herfahrenden spanabhebenden Werkzeugen (10, 10', 10" bzw. 22', 22" bzw. 37', 37" bzw. 37', 37"), z. B. Schleifenscheiben, Hobelmessern oder Fräswerkzeugen ausgesetzt ist, zur Durchführung des Verfahrens nach einem der Ansprüche 1 bis 5, dadurch gekennzeichnet, dass die spanabhebenden Werkzeuge (10,10',10" bzw. 22', 22" bzw. 37', 37" bzw. 37', 37") auf einem Vorschubschlitten oder -wagen (15, 28, 29, 30, 31) sitzen, der längs einer in Strang-Bewegungsrichtung (11) geneigten und in ihrer Neigungsrichtung umkehrbaren Bewegungsbahn (14', 14") hin- und herfahrbar ist, dass den spanabhebenden Werkzeugen (10, 10', 10" bzw. 22', 22" bzw. 37', 37" bzw. 37', 37") ein Fehlersuchgerät (9, 9', 9"), z.B. ein Detektor oder ein Videogerät, vorgeordnet ist (Fig. 1) und dass über das Fehlersuchgerät (9,9', 9") die Anstellbewegungen der spanabhebenden Werkzeuge (10, 10', 10" bzw. 22', 22", 37', 37" bzw. 37', 37") in Abhängigkeit von Fehlersignalen gegen die Oberflächen des Stranges (1) anstellbar sind.

7. Vorrichtung nach Anspruch 6, dadurch gekennzeichnet, dass die Bewegungsbahn (14) für den Vorschubschlitten oder -wagen (25, 28, 29, 30, 31) sich über die Strangkanten hinaus erstreckt (Fig. 2) und jeweils bei ausserhalb der Strangkanten befindlichen Werkzeugen (10, 10', 10" bzw. 22', 22") in der Neigungsrichtung umkehrbar ist (17', 17").

8. Vorrichtung nach einem der Ansprüche 6 und 7, dadurch gekennzeichnet, dass die auf sich gegenüberliegenden Seiten des Stranges (1) angeordneten Werkzeuge (10', 10" bzw. 22', 22" bzw. 37', 37" bzw. 37', 37") in Strang-Bewegungsrichtung (11) gegeneinander versetzt angeordnet sind (Fig. 1 und 6).

9. Vorrichtung nach Anspruch 8, bei welcher der Strang über einen Transportrollgang läuft, dadurch gekennzeichnet, dass das der Strang-Oberseite zugeordnete Werkzeug (10' bzw. 22' bzw. 37') oberhalb einer Rollgangsrolle liegt, während das der Strang-Unterseite zugeordnete Werkzeug (10", 22", 37") zwischen zwei Rollgangsrollen angeordnet ist.

10. Vorrichtung nach einem der Ansprüche 6 bis 9, dadurch gekennzeichnet, dass die Werkzeuge (22', 22"; 37', 37") am freien Ende von Schwenkarmen (24', 24"; 38', 38") lagern, die von einem Kreuzschlitten (25, 28, 29, 30, 31) getragen sind, dessen einer Schlittenteil (25, 28) quer zur Strang- Bewegungsrichtung (11) mit konstanter Geschwindigkeit hin- und herbewegbar ist, während . der andere Schlittenteil (29, 30, 31) parallel zur Strang-Bewegungsrichtung (11) beim Hingang mit kleinerer Geschwindigkeit läuft als beim Rückgang und dass die Antriebe beider Schlittenteile (25, 28, bzw. 29, 30, 31) miteinander getrieblich verbunden sind.

11. Vorrichtung nach einem der Ansprüche 7 bis 10, dadurch gekennzeichnet, dass der eine Schlittenteil (25, 28) ein Rahmen ist, in dem die Schwenkarme (24', 24") über Kraftantriebe (27', 27") einzeln anstellbar aufgehängt sind (23', 23"), während der andere Schlittenteil (29, 30, 31) aus einem torartigen Ständer (30) besteht, der mindestens eine querverlaufende Führungstraverse (29) trägt, an der der eine Schlittenteil (25, 28) aufgehängt ist (Fig. 5).

12. Vorrichtung nach einem der Ansprüche 7 bis 11, dadurch gekennzeichnet, dass die Werkzeuge (22', 22") am freien Ende von Schwenkarmen (24', 24") lagern, die einerseits um horizontale Achsen (23', 23") über Kraftantriebe (27', 27") einzeln anstellbar aufgehängt sind und andererseits um eine mit seitlichem Abstand ausserhalb des Strang-Durchlaufbereichs liegende Vertikalachse (30') abwechselnd in und entgegen der Strang-Bewegungsrichtung (11) schwenkbeweglich sind.

13. Vorrichtung nach Anspruch 12, dadurch gekennzeichnet, dass die Schwenkarme (24', 24") in einem Rahmen (25) aufgehängt sind (23', 23"), der in einem um die Vertikalachse (30') drehbaren, torartigen Ständer (30) an mindestens einer quer verlaufenden Führungstraverse (29) verfahrbar sitzt (Fig. 5).

14. Vorrichtung nach einem der Ansprüche 7 bis 13, dadurch gekennzeichnet, dass zwei gleichartige, mit Werkzeugen bestückte Schwenkarmpaare im Abstand hintereinander vorgesehen sind.

15. Vorrichtung nach einem der Ansprüche 7 bis 14, dadurch gekennzeichnet, dass zwei mit Werkzeugen bestückte Schwenkarmpaare in zwei zueinander und zum Strangquerschnitt winkelversetzten Lagen vorgesehen und gleichzeitig auf die Strangguss-Oberflächen ansetzbar sind.

16. Vorrichtung nach einem der Ansprüche 7 bis 15, dadurch gekennzeichnet, dass die auf sich gegenüberliegenden Seiten des Stranges (1) angeordneten Werkzeuge (10', 10" bzw. 22', 22" bzw. 37', 37") an baulich und/oder antriebsmässig voneinander getrennten Trag- und Führungsorganen aufgehängt sind (Fig. 10 bis 12).

17. Vorrichtung nach Anspruch 16, dadurch gekennzeichnet, dass die Tragorgane aus quer zur Strang-Bewegungsrichtung (11) gerichteten Schienenbahnen bestehen, während die Führungsorgane von an den Schienenbahnen beweglichen Laufwagen gebildet sind, deren jeder einen um eine Vertikalachse drehbaren Lagerbock hält, in dem ein an seinem freien Ende des Werkzeugs lagernder Schwenkarm um eine horizontale Achse anstellbar aufghängt ist.

## Claims

1. Method for the continuous mechanical removal of material from continuous casting surfaces in the hot state, in which the hot strand (1) before the transverse parting (6) is machined simultaneously on mutually opposite sides, for example on the upper and the lower side, by machining tools (10), for example grinding discs (10', 10"), planing blades or milling tools, moving to and fro between the strand edges, characterised thereby, that the removal operation is carried out each time on tracks (14', 14"), which extend obliquely in strand movement direction (11) and are inclined alternately to right and left, and the removal operation (10, 10', 10") is in that case intensified in dependence on arising surface faults.

2. Method according to claim 1, characterised thereby, the continuous casting surfaces are constantly scanned (9,9', 9") for fault locations in their strand movement direction (11) and the removal operation (10, 10', 10") is intensified through arising fault signals.

3. Method according to one of the claims 1 and 2, characterised thereby, that the removal operation (10, 10', 10") is effected on an closed crossed-loop, track lying transversely to the strand movement direction (11) and the crossed-loop track (14) is in that case led by its arcuate track portions (17', 17") out 18', 18"; 19', 19") beyond the strand edges.

4. Method according to one of the claims 1 and 2, characterised thereby, that the resetting of inclination for the tracks (14', 14") is accelerated as well as performed in direction opposite to the strand movement direction (11) in the arcuate track portions (17', 17") of the crossed-loop track (14).

5. Method according to one of the claims 1 to 4, characterised thereby, that the crossed-loop track (14) of the removal operation (10, 10', 10") is derived from a pivotal movement of the tool carrier performed alternately in and against the strand movement direction (11).

6. Apparatus for the continuous mechanical removal of material from continuous casting surfaces in the hot state, in which the hot strand (1) before the transverse parting (6) is exposed to the influence of machining tools (10, 10', 10" or 22', 22" or 37', 37" or 37', 37"), for example grinding discs, planing blades or milling tools, moving to and fro between the strand edges for the performance of the method according to one of the claims 1 to 5, characterised thereby, that the machining tools (10, 10', 10" or 22', 22" or 37', 37" or 37', 37") sit on a feed slide or feed carriage (15, 28, 29, 30, 31), which is drivable to and fro along a movement path (14', 14") inclined in strand movement direction (11) and reversible in its direction of inclination, that a fault-seeking device (9, 9', 9"), for example a detector or a video device, is arranged (fig. 1) in front of the machining tools (10, 10', 10" or 22', 22" or 37'. 37" or 37', 37") and that the incidence movements of the machining tools (10, 10', 10" or 22', 22" or 37', 37" or 37', 37") are settable against the surfaces of the strand (1) in dependence on fault signals by way of the fault-seeking device (9, 9', 9").

7. Apparatus according to claim 6, characterised thereby, that the movement path (14) for the feed slide or feed carriage (15, 28, 29, 30, 31) extends beyond (fig. 2) the strand edges and is reversible (17', 17") in the direction of inclination each time tools (10, 10', 10" or 22', 22") are disposed outside the strand edges.

8. Apparatus according to one of the claims 6 and 7, characterised thereby, that the tools (10', 10" or 22', 22" or 37', 37" or 37', 37"), which are arranged on mutually opposite sides of the strand (1), are arranged (figs. 2 and 6) staggered one relative to the other in strand movement direction (11

9. Apparatus according to claim 8, in which the strand runs over a transport roller train, characterised thereby, that the tool (10' or 22' or 37') associated with the upper strand side lies obove a roller train roller, whilst the tool (10", 22", 37") associated with the lower strand side is arranged between two roller train rollers.

10. Apparatus according to one of the claims 6 to 9, characterised thereby, that the tools (22', 22"; 37', 37") are borne at the free end of pivot arms (24', 24"; 38', 38"), which are carried by a cross- slide (25, 28, 29, 30, 31), the one slide part (25, 28) of which is movable to and fro at constant speed transversely to the strand movement direction (11), whilst the other slide part (29, 30, 31) runs at lower speed during the forward travel than during the return travel parallel to the strand movement direction (11) and that the drives of both the slide parts (25, 28 or 29, 30, 31) are drivingly connected each with the other.

11. Apparatus according to one of the claims 7 to 10, characterised thereby, that the one slide part (25, 28) is a frame, in which the pivot arms (24', 24") are individually suspended (23', 23") to be settable by way of power drives (27', 27"), whilst the other slide part (29, 30, 31) consists of a gate-like stand (30), which carries at least one transversely extending guide cross-beam (29), at which the one slide part (25, 28) is suspended (fig. 5).

12. Apparatus according to one of the claims 7 to 11, characterised thereby, that the tools (22', 22") are borne at the free end of pivot arms (24', 24"), which are on the one hand individually suspended about horizontal axles (23', 23") to be settable by way of power drives (27', 27") and on the other hand pivotally movable alternately in and against the strand movement direction (11) about a vertical axle (30') lying at a lateral spacing outside the strand passage region.

13. Apparatus according to claim 12, characterised thereby, that the pivot arms (24', 24") are suspended (23', 23") in a frame (25), which sits displaceably at at least one transversely extending guide cross-beam (29) in a gate-like stand (30), which is rotatable about the vertical axle (30') (fig. 5).

14. Apparatus according to one of the claims 7 to 13, characterised thereby, that two pivot arm pairs, of like kind and equipped with tools, are provided at a spacing one behind the other.

15. Apparatus according to one of the claims 7 to 14, characterised thereby, that two pivot arm pairs, equipped with tools, are provided in two positions displaced in angle relative to the strand crossection and each relative to the other and are placeable simultaneously onto the continuous casting surfaces.

16. Apparatus according to one of the claims 7 to 15, characterised thereby, that the tolls (10', 10", or 22', 22" or 37', 37"), which are arranged on mutually opposite sides of the strand (1), are suspended at carrying and guiding organs separated constructionally and/or in terms of drive one from the other (figs. 10 to 12).

17. Apparatus according to claim 16, characterised thereby, that the carrying organs consist of rail tracks directed transversely to the strand movement direction (11), whilst the guiding organs are formed by carriages, which are movable at the rail tracks and each of which holds a bearing block, which is rotatable about a vertical axis and in which a pivot arm is suspended, which at its free end bears the tool and is settable on around a horizontal axis.

## Revendications

1. Procédé d'enlèvement mécanique continu de matière de surfaces de barres de coulée continue à l'état chaud, suivant lequel la barre chaude (1) est, avant le tronçonnage (6), travaillée simultanément sur des faces opposées, par exemple sur les faces supérieure et inférieure, par des outils d'usinage (10), par exemple des meules (10', 10"), des outils de rabotage ou de fraisage, animés d'un mouvement de va-et-vient entre les bords de la barre, caractérisé en ce que l'opération d'enlèvement est effectuées suivant des trajectoires (14', 14") en biais dans la direction (11) du déplacement de la barre, alternativement inclinées vers la droite et la gauche, cette opération d'enlèvement (10, 10', 10", étant intensifiée en fonction de la présence de défauts de surface.

2. Procédé selon la revendication 1, caractérisé en ce que les surfaces de la barre sont, dans le sens (11) du déplacement de la barre, palpées (9, 9', 9"), en permanence pour détecter des endroits défectueux, l'opération d'enlèvement (10, 10', 10") étant intensifiée par la présence de signaux de défaut.

3. Procédé selon une des revendications 1 et 2, caractérisé en ce que l'opération d'enlèvement (10, 10', 10") est effectuée suivant une trajectoire fermée en forme de boucle croisée située en travers du sens (11) de déplacement de la barre, cette trajectoire en forme de boucle croisée (14) étant, par ses parties arquées (17', 17"), prolongée au-delà (18', 18"; 19', 19") des bords de la barre.

4. Procédé selon une des revendications 1 et 2, caractérisé en ce que la modifications d'inclinaison pour passer des trajectoires (14', 14") aux portions arquées (17', 17") de la trajectoire en boucle croisée (14) est effectuée à vitesse accélérée ainsi qu'en direction opposée au sens (11) de déplacement de la barre.

5. Procédé selon une des revendications 1 à 4, caractérisé en ce que la trajectoire en boucle croisée (14) de l'opération d'enlèvement (10, 10', 10") provient d'un déplacement du porte-outil effectué alternativement dans le sens (11) de déplacement de la barre et dans la direction opposée à ce déplacement.

6. Dispositif d'enlèvement mécanique continu de matière de surfaces de barres de coulée continue à l'état chaud, avec lequel la barre chaude (1) est, avant le tronçonnage (6), soumise à l'action d'outils d'usinage (10, 10', 10" ou 22', 22" ou 37', 37" ou 37', 37¹¹)_{;} par exemple de meules, d'outils de rabotage ou de fraisage, animés d'un mouvement de va-et-vient entre les bords de la barre, pour mettre en oeuvre le procédé selon une des revendications 1 à 5, caractérisé en ce que les outils d'usinage (10,10', 10" ou 22', 22" ou 37', 37" ou 37', 3711) sont placés sur un lissoir ou chariot d'avance (15, 28, 29, 30, 31) qui peut être déplacé en va-et-vient le long d'une trajectoire inclinée dans le sens (11) de déplacement de la barre, le sens d'indinai- son (14', 14") étant inversible, en ce qu'en amont des outils d'usinage (10, 10', 10" ou 22', 22" ou 37', 37" ou 37', 37") est disposé un appareil de recherche de défauts (9, 9', 9"), par exemple un détecteur ou un appareil video (fig. 1 et en ce que par l'intermédiaire de l'appareil de recherche de défauts (9, 9', 9") les mouvements d'application des outils d'usinage (10, 10',10" ou 22', 22" ou 37', 37" ou 37', 3711) sont réglables contre les surfaces de la barre (1) en fonction de signaux de défauts.

7. Dispositif selon la revendication 6, caractérisé en ce que la trajectoire de déplacement (14) du glissoir ou chariot d'avance (25, 28, 29, 30, 31) s'étend au-delà des bords de la barre (fig. 2) et peut être inversée (17', 17") dans sa direction d'inclinaison à chaque fois que les outils (10, 10', 10" ou 22', 22") se trouvent hors des bords de la barre.

8. Dispositif selon une des revendications 6 et 7, caractérisé en ce que les outils (10', 10" ou 22', 22" ou 37', 37" ou 37', 37") disposés de deux côtés opposés de la barre (1) sont, dans le sens (11) de déplacement de la barre, décalés l'un par rapport à l'autre (fig. 1 et 6).

9. Dispositif selon la revendication 8, dans le cas où la barre se déplace sur un train de rouleaux, caractérisé en ce que l'outil (10' ou 22' ou 37') affecté au côté supérieur de la barre est situé au-dessus d'un rouleau de train de rouleaux tandis que l'outil (10", 22", 37") affecté au côté inférieur de la barre est disposé entre deux rouleaux du train de rouleaux.

10. Dispositif selon une des revendications 6 à 9, caractérisé en ce que les outils (22', 22"; 37', 37") sont montés à l'extrémité libre de bras pivotants (24', 24"; 38', 38") portés par un glissoir en croix (25, 28, 29, 30, 31) dont une partie (25, 28) peut être déplacée en va-et-vient, à vitesse constante, en travers de la direction (11) du déplacement de la barre, tandis que l'autre partie de glissière (29, 30,31) se déplace parallèlement à la direction (11) du dèplacement de la barre, à plus petite vitesse à l'aller qu'au retour, et en ce que les commandes des deux parties (25, 28; 29, 30, 31) sont reliées cinématiquement entre elles.

11. Dispositif selon une des revendications 7 à 10, caractérisé en ce qu'une partie de glissoir (25, 28) est un châssis dans lequel les bras pivotants (24', 24") sont suspendus avec possibilité de positionnement individuel par l'intermédiaire d'organes moteurs (27', 27"), tandis que l'autre partie de glissoir (29, 30, 31) se compose d'un montant (30) en forme de portique qui porte au moins une traverse de guidage (29) s'étendant en travers, à laquelle est suspendue la dite partie de glissoir (25, 28) (fig. 5).

12. Dispositif selon une des revendications 7 à 11, caractérisé en ce que les outils (22', 22") sont montés à l'extrémité libre de bras pivotants (24', 24") qui, d'une part, sont suspendus avec possibilité de positionnement individuel autour d'axes horizontaux (23', 23") par l'intermédiaire d'organes moteurs (27', 27"), et d'autre part peuvent, alternativement dans le sens (11) de déplacement de la barre et dans le sens opposé, pivoter autour d'un axe vertical (30') situé à distance latérale hors de la trajectoire de la barre.

13. Dispositif selon la revendication 12, caractérisé en ce que les bras pivotants (24', 24") sont suspendus dans un châssis (25) qui, dans un montant (30) en forme de portique pouvant tourner autour de l'axe vertical (30'), peut être déplacé de long d'au moins une traverse de guidage (29) s'étendant en travers.

14. Dispositif selon une des revendications 7 à 13, caractérisé en ce que sont prévues à distance l'une derrière l'autre deux paires de bras pivotants de même nature équipées d'outils.

15. Dispositif selon une des revendications 7 à 14, caractérisé en ce que deux paires de bras pivotants équipées d'outils sont prévues dans deux positions décalées angulairement l'une par rapport à l'autre et à la section de la barre et peuvent être simultanément appliquées sur les surfaces de la barre.

16. Dispositif selon une des revendications 7 à 15, caractérisé en ce que les outils (10', 10" ou 22', 22" ou 37', 37") disposés sur des côtés de la barre (1) opposés l'un à l'autre sont suspendus à des organes porteurs et de guidage séparés les uns des autres par construction et/ou par leurs commandes (fig. 10 à 12).

17. Dispositif selon la revendication 16, caractérisé en ce que les organes porteurs se composent de rails dirigés en travers du sens (11) de déplacement de la barre, tandis que les organes de guidage sont formés par des chariots mobiles sur les rails, chaque chariot portant un palier tournant autour d'un axe vertical et dans lequel un bras pivotant dont l'extrémité porte l'outil est suspendu de façon réglable autour d'un axe horizontal.
